# FASCICULE DE BREVET EUROPEEN

(11) **EP 0 136 961 B1**
(45) Date de publication et mention de la délivrance du brevet: **03.02.1988**
(21) Numéro de dépôt: 84450020.7
(22) Date de dépôt: 31.08.1984
(51) Int. Cl.: B01F 15/04

(54) **Procédé pour produire des solutions à concentrations souhaitées à partir de produits liquides et de diluant et un appareil mettant en oeuvre ce procédé**
Vorrichtung und Verfahren zur Erzeugung von Lösungen mit erwünschter Konzentration aus Flüssigkeiten und einem Verdünner
Method and device for producing solutions of a desired concentration from liquids and a dilutant

(30) Priorité: 05.09.1983 FR 8314435
(43) Date de publication de la demande: 10.04.1985
(73) Titulaire: ETABLISSEMENTS MARTINEAU S.A., F-31120 Portet sur Garonne (FR)
(72) Inventeur: Martineau, Jean Pierre, F-31120 Portet Sur Garonne (FR)
(74) Mandataire: Ravina, Bernard

(56) Documents cités:
- DE-A- 2 938 886
- FR-A- 1 130 110
- FR-A- 1 431 788
- GB-A- 2 023 016
- US-A- 3 877 682
- US-A- 4 002 267

## Description

La présente invention concerne un procédé pour produire des solutions à concentrations souhaitées à partir de produits liquides et de diluants destinés à un usage permanent.

Elle concerne également un app-reil mettant en oeuvre ce procédé. Un tel appar ,il, composé de deux unités de mélange, peut servir à titre d'exemple dans le domaine de développement de films ou de planches photosensibles en noir et blanc ou en couleurs, dans certains procédés chimiques dans l'industrie chimique ou pharmaceutique, où on a besoin de solution toujours fraichement produite à concentration souhaitée en permanence.

Dans l'état actuel de la technique, on connaît des appareils qui font usage de flux réglables des différents éléments constituant la solution finale (voir par exemple US- 3 877 682), on en connaît aussi d'autres qui produisent des solutions à concentrations fixes et en grandes quantités à chaque fois (voir par exemple le brevet US 4- 002 267).

On connaît également des appareils dans lesquels la dose de produit liquide, à mélanger avec le diluant, est aspirée sous l'effet de Venturi, soit à l'aide de l'écoulement de la quantité de diluant déjà mesurée, comme par exemple dans le brevet GB- 2 023 016, soit indépendamment de la dose de diluant comme par exemple dans le brevet FR-1 130 110.

On connaît également un appareil dans lequel une quantité prédéterminée de solvant circule entre deux récipients pour faire se dissoudre une quantité prédéterminée de solide contenue dans un de ces deux récipients. La fin de l'opération est détectée par l'observation de la densité de la solution qui devient de plus en plus concentrée.

Le but de l'invention est de produire des solutions à concentrations souhaitées, à partir de produits liquides et de diluant, ceci en petites quantités fraîchement preparées et automatiquement renouvelables.

L'appareil est démontable entirèrement et peut être construit à partir d'éléments de base très simples, ce qui rend l'entretien et le dépannage très faciles même avec une main d'oeuvre peu qualifiée.

A cet effet et suivant le procédé de l'invention pour produire des solutions à concentration souhaitée à partir de produits liquides et de diluant, re diluant est conduit et dosé dans un récipient doseur, les produits liquides sont ensuite dosés séparément chacun dans sa pompe doseuse, les différentes doses étant conduites une après l'autre, a intervalles prédéterminés, dans un récipient auxiliaire, relié au récipient doseur du diluant de telle sorte que la solution peut aller du récipient auxiliaire au récipient doseur par gravité, les dites doses étant introduites dans le récipient auxiliaire après que le dit diluant ait été mis en agitation en le faisant circuler en circuit fermé entre les deux récipients, l'agitation étant maintenu pendant toute l'opération de mélange, la solution ainsi obtenue étant conduite dans un réservoir de stockage de solution d'où elle est débitée selon le besoin, une quantité minimale de solution dans le dit réservoir de stockage étant maintenue en permanence.

Suivant une autre disposition de l'invention, l'appareil mettant en oeuvre le procédé comprend deux unités de mise en oeuvre, chacune d'elle comprenant une arrivée de diluant reliée par une première pompe (7) à un récipient doseur (2) muni d'une sonde (4) d'observation de niveau de liquide et de commande de la première pompe (7), ce récipient doseur étant relié a un récipient auxilliaire (3):
- d'une part, par un premier conduit permettant une circulation de liquide par gravité du récipient auxiliaire vers le récipient doseur,
- d'autre part, par un deuxième conduit muni d'une deuxième pompe (P1)

Le récipient auxiliaire (3) étant également relié par l'intermédiaire de pompes doseuses (8) et (9) à des récipients de stockage de produits liquides, le récipient doseur (2) étant enfin relié par un siphon et une troisième pompe (P2) à un réservoir de stockage (10), les dits récipients de stockage et le dit réservoir de stockage (10) étant munis de sondes d'observation de niveau de liquide, la sonde du réservoir de stockage commandant un nouveau cycle lorsque le niveau du stock atteint un minimum prédéterminé.

D'autres avantages et caractéristiques de l'invention apparaitront à la lecture de la description ci-après de l'invention illustrée par les dessins joints:
- la figure 1 représente un schéma descriptif du déroulement de l'opération de mélange,
- la figure 2 représente un schéma général de sondes mesurant les niveaux dans les récipients de produits liquides et leurs visualisations a distance,
- la figure 3 représente le schéma de la partie électronique d'une de ces sondes,
- la figure 4 représente des coupes schématiques d'une de ces sondes,
- la figure 5 représente une vue de face de l'appareil dans son ensemble,
- la figure 6 représente une vue de dos de cet appareil.

Le procédé selon l'invention de production des solutions à concentrations souhaitées à partir des produits liquides et de diluant consiste essentiellement à conduire le diluant dans le récipient doseur, à doser les produits liquides séparément (à titre d'exemple A et B chacun dans sa pompe doseuse (8) et (9)), à conduire ces doses une après l'autre à intervalles prédéterminés dans un récipient auxiliaire (3) relié au récipient doseur du diluant. Le diluant est préalablement agité par circulation en circuit fermé entre le récipient doseur (2) et le récipient auxilliaire (3) et l'on maintient le tout en agitation pendant l'opération de mélange. On stocke la solution, ainsi obtenue, dans un réservoir de stockage de solution (10) d'où elle est débitée selon le besoin en maintenant une quantité minimale de cette solution dans le dit reservoir de stockage.

Selon le procédé, l'injection de la solution, pendant l'opération de mélange, dans le récipient auxiliaire et à la fin de cette opération, dans le réservoir de stockage, est effectuée à un niveau bas de chacun des ces récipients, ceci pour minimiser le contact entre l'air et la solution.

La solution préparée est à la fin de l'opération de mélange, transportée du récipient doseur de diluant vers le reservoir de stockage de la solution préparée d'abord par une pompe et ensuite par un effet siphonal.

L'appareil mettant en oeuvre le procédé comprend deux unités de mise en oeuvre du dit procédé.

Chaque unité comprend une arrivée de diluant (1), un récipient doseur de diluant (2) dans lequel ce dernier est conduit et dosé; le fond de ce récipient est prolongé par une pyramide pointe en bas, un récipient auxiliaire situé à un niveau supérieur relié par son niveau bas au récipient doseur de diluant à son niveau haut, entre ces deux derniers le diluant doit circuler en circuit fermé pendant l'opération de mélange.

Entre le récipient doseur de diluant (2) et le récipient auxiliaire est placé un petit récipient (4), ce dernier est muni d'un flotteur aimanté (5) et d'un relais aux famés souples (6) pour commander la pompe du diluant.

L'appareil comprend des pompes doseuses de produits liquides (8) et (9) qui conduisent les doses A et B une après l'autre à intervalles prédéterminés dans le récipient auxiliaire pour qu'elles y soient dissoutes, un réservoir (10) pour stocker la solution préparée à la fin de l'opération de mélange, ce réservoir étant relié au fond du récipient doseur de diluant par un siphon muni d'une pompe (P2). Ce réservoir est muni d'une sonde, qui controle le niveau du stock et commande éventuellement un nouveau cycle.

En figure 1 sont représentés les circuits de mélange et de stockage de la solution.

L'arrivée de diluant (1) mène à une pompe (7) qui le conduit vers le récipient (2) lorsque le niveau du dit diluant atteint le niveau du relais (6), le flotteur (5) qui contient un aimant s'approche du dit relais (6), qui est un relais aux lames souples, ce dernier ferme un circuit donnant l'ordre d'arrêter la pompe (7).

La pompe (P1) fonctionne en faisant circuler le diluant entre les récipients (2) et (3) en circuit fermé.

La pompe doseuse (8) conduit une dose de produit A dans le récipient auxiliare (3) pour qu'elle y soit dissoute en circulant avec le diluant pour une période prédéterminée, la même étape se répète pour le produit B.

La circulation du diluant avec les doses des produits liquides, dans ces deux derniers - récipients (2, 3) passe par le niveau le plus bas dans le récipient auxiliaire en vue de minimiser le contact entre la solution en préparation et l'air.

A la fin de cette opération, la pompe (P2) fonctionne en forçant la solution à monter dans le siphon.

Dès que la solution atteint un niveau convenable, son écoulement continue par effet siphonal et arrive dans le réservoir (10) par une entrée plus basse que le niveau minimal du stock maintenu en permanence. Elle est débitée par une ouverture (19) du réservoir (10).

Les prises d'air (17) et (18) sont reliées a un système d'aération.

Sur les figures (3) et (4), on voit la rangée de relais à lames souples (13) faisant partie d'une sonde d'observation de niveau de liquide dans les récipients de stockage de liquides A et B.

Ces relais se trouvent dans un tube (14) fermé en bas et placé verticalement dans les récipients de stockage de solutions liquides.

Autour de ce tube est monté couilissant un flotteur (21) comportant un aimant (16) et guidé par un tube fermé (15) qui le traverse verticalement.

Lorsque le flotteur se trouve en face d'un des relais (13), ce relais se ferme sous l'effet de champ magnétique; c'est ainsi que le point de contact change de position selon le niveau du flotteur.

Le niveau de liquide peut ainsi être traduit visuellement à distance sur un tableau (12) (figure 2).

Les figures 5 et 6 sont une vue de face et une autre de dos pour une réalisation d'appareil portant deux unités.

Le fonctionnement d'une unité de mélange selon l'invention est le suivant:
1) - la pompe (7) conduit le diluant dans le récipient (2), le relais (6) commande l'arrêt de cette pompe lorsque le niveau voulu de diluant est atteint.
2) - La pompe P1 force le diluant a suivre un circuit fermé entre les deux récipients (2) et (3), la pompe doseuse (8) verse une dose du produit A dans le récipient (3), cette dose circule avec le diluant pour une période prédéterminée et elle s'y dissout; la même étape se répète pour une dose du produit B.
3) - Lorsque le mélange est terminé, la pompe P2 pousse la solution dans le siphon; l'écoulement de la solution continue par effet siphonal, dès qu'elle atteint un niveau convenable. La solution ainsi stockée dans le récipient (10), d'où elle est débitée par l'ouverture (19).
4) - Lors du débit de la solution et dès qu'elle atteint un niveau minimal dans le réservoir (10), le relais (11) (figure 1) donne le signal de commencer un cycle nouveau.

## Revendications

1. Procédé pour produire des solutions a concentrations souhaitées à partir de produits liquides et de diluant suivant lequel le diluant est tout d'abord conduit et dosé dans un récipient doseur, les produits liquides sont ensuite dosés séparément chacun dans sa pompe doseuse, les différentes doses étant conduites une après l'autre, à intervalles prédéterminés, dans un récipient auxiliaire, relié au récipient doseur du diluant de telle sorte que la solution peut aller du récipient auxiliaire au récipient doseur par gravité, les dites doses étant introduites dans le récipient auxiliaire après que le diluant ait été mis en agitation en le faisant circuler en cicuit fermé entre les deux récipients, l'agitation étant maintenu pendant toute l'opération de mélange, la solution ainsi obtenue étant conduite dans un réservoir de stockage de solution d'où elle est débitée selon h besoin, une quantité minimale de solution dans le dit réservoir de stockage étant maintenue en permanence.

2. Procédé selon la revendication 1 caractérisé en ce que la solution préparée est, à la fin de l'opération de mélange, conduite du récipient doseur de diluant au réservoir de stockage de la solution preparée, d'abord par une pompe et ensuite par un effet siphonal.

3. Procédé selon la revendication 1 caractérisé en ce que la solution est, pendant l'opération de mélange, injectée dans le récipient auxiliaire et, à la fin de cette opération de mélange, dans le réservoir de stockage de solution preparée, à un niveau bas du récipient et du réservoir, ceci pour minimiser le contact entre l'air et la solution.

4. Unité de mise en oeuvre du procédé selon la revendication 1 qui comprend une arrivée de diluant reliée par une première pompe (7) a un récipient doseur (2) muni d'une sonde (4) d'observation de niveau de liqide et de commnde de ta première pompe (7), ce récipient doseur étant relié à un récipient auxiliaire (3):
- d'une part, par un premier conduit permettant une circulation de liquide par gravité du récipient auxiliaire vers le récipient doseur,
- d'autre part, par un deuxième conduit muni d'une deuxième pompe (P1),
le récipient auxiliaire (3) étant également relié par l'intermédiaire de pompes doseuses (8) et (9) à das récipients de stockage de produits liquides, le récipient doseur (?) étant enfin relié par un siphon et une troisième pompe (P2) a un réservoir de stockage (10), les dits récipients de stockage et le dit réservoir de stockage (10) étant munis de sondes d'observation de niveau de liquide, la sonde du réservoir de stockage commandant un nouveau cycle lorsque le niveau du stock atteint un minimum prédéterminé.

5. Unité de mise en oeuvre du procédé selon la revendication 4 caractérisée en ce que le fond du récipient doseur de diluant (2) est prolongé par une pyramide pointe en bas, pour permettre à la solution de couler entièrement dans le tube existant à son niveau le plus bas et reliant le récipient doseur au dit siphon.

6. Unité de mise en oeuvre du procédé selon la revendication 4 caractérisée en ce que les niveaux de liquide détectés par les sondes existant dans les récipients sont visualisés à distance à l'aide d'un tableau de visualisation (12).

7. Unité de mise en oeuvre du procédé selon les revendications 4 et 6 ca, actérisée en ce que les sondes d'observation de niveau de produits liquides comportent un tube (14) fermé en bas, dans lequel se trouve une rangée de relais à lames souples (13), chaque relais étant connecté avec une résistance, le tout servant de potentiomètre variable (figure 3), un flotteur (21) muni d'un aimant (16) étant prévu autour de ce tube pour provoquer un contact dans le relais devant lequel se trouve le flotteur.

8. Unité de mise en oeuvre selon la revendication 7 caractérisée par le fait que le flotteur (21) est guidé par un tube rigide (15) qui le traverse verticalement.

9. Appareil pour produire des solutions a concentrations souhaitées à partir de produits liquides et de diluant caractérisé en ce qu'il comporte deux unités selon l'une quelconque des revendications 4 à 8.

## Patentansprüche

1. Verfahren für die Erzeugung von Lösungen mit gewünschten Konzentrationen, ausgehend von flüssigen Produkten und
Verdünnungsmitteln, wobei das
Verdünnungsmittel zunächst in einen
Dosierbehälter geleitet und dosiert wird, während dann die flüssigen Produkte getrennt in je einer Dosierpumpe dosiert werden, und die verschiedenen Mengen nacheinander in
vorgegebenen Abständen in einen Hilfsbehälter geleitet werden, der mit dem
Verdünnungsmitteldosierbehälter so verbunden ist, dass die Lösung durch Schwerkraft vom Hilfsbehälter zum Dosierbehälter gelangen kann, und die besagten Mengen in den Hilfsbehälter eingegeben werden, nachdem die Verdünnung durch Umlauf in geschlossenem Kreis in den beiden Behältern in Bewegung versetzt wurde, wobei die Bewegung während des ganzen Mischvorgangs aufrechterhalten bleibt, und die so erhaltene Lösung in einen
Lösungsspeicherbehälter geleitet wird, aus dem sie nach Bedarf entnommen wird, und wobei standig eine Mindestlösungsmenge im besagten Speicher bereitgehalten wird.

2. Verfahren gemäss Anspruch 1, dadurch gekennzeichnet, dass die vorbereitete Lösung am Ende des Mischvorgangs vom Verdünnungsmi,tteldosierbehälter in den Speicherbehälter der fertigen Lösung geleitet wird, zunächst mit einer Pumpe und dann durch Siphoneffekt.

3. Verfahren gemäss Anspruch 1, dadurch gekennzeichnet, dass die Lösung während des Mischvorgangs in den Hilfsbehälter eingespritzt wird und am Ende dieses Mischvorgangs in den Speicherbehälter der fertigen Lösung, in einem niedrigen Niveau des Behälters und des Speichers, um den Kontakt zwischen Luft und Lösung möglichst gering zu halten.

4. Einheit für die Verarbeitung des Verfahrens gemäss Anspruch 1, mit einer Verdünnungsmittelzufuhr, die mit einer ersten Pumpe (7) mit einem Dosierbehälter (2) verbunden ist, der eine Sonde (4) für die Beobachtung des Flüssigkeitsstandes und für die Steuerung der ersten Pumpe (7) enthält, wobei dieser Dosierbehälter mit einem Hilfsbehälter (3) verbunden ist:
- einerseits durch eine erste Leitung, welche die Bewegung der Flüssigkeit durch Schwerkraft vom Hilfsbehälter zum Dosierbehälter gestattet,
- andererseits durch eine zweite Leitung mit einer zweiten Pumpe (P1), wobei der Hilfsbehälter (3) auch über Dosierpumpen (8) und (9) mit Speicherbehältern der flüssigen Produkte verbunden ist und schliesslich der Dosierbehälter (2) durch einen Siphon und eine dritte Pumpe (P2) mit einem Speicherbehälter (10) verbunden ist, und die besagten Speicherbehälter und der besagte Speicher (10) mit Sonden für die Beobachtung des Flüssigkeitsstandes versehen sind, wobei die Sonde des Speichers einen neuen Zyklus auslöst, wenn der Speicherstand einen vorgesehenen Mindestpegel erreicht.

5. Einheit für den Einsatz des Verfahrens gemäss Anspruch 4, dadurch gekennzeichnet, dass der Boden des
Verdünnungsmitteldosierbehälters (2) durch eine nach unten errichtete Pvramide verlängert wird, damit die Lösung vollständig im Rohr umlaufen kann, das sich an seinem untersten Punkt befindet und den Dosierbehälter mit dem besagten Siphon verbindet.

6. Einheit für die Verwirklichung des Verfahrnes gemäss Anspruch 4, dadurch gekennzeichnet, dass die durch die Sonden in den Behältern detektierten Flüssigkeitspegel in Entfernung mit Hilfe einer Anzeigetafel (12) sichtbar gemacht werden.

7. Einheit für die Verwirklichung des Verfahrens gemäss Anspruch 4 und 6, dadurch gekennzeichnet, dass die Sonden für die Beobachtung des Standes der Flüssigkprodukte ein unten geschlossenes Rohr (14) enthalten, in dem sich eine Reihe von Relais mit biegsamen Blättern (13) befindet, von denen jedes an einen Widerstand angeschlossen ist, sodass das Ganze als vertellbares Potentiometer (Abbildung 3) dient, und ein Schwimmer (21) mit einem Magneten (16) um dieses Rohr herum vorgesehen ist, um einen Kontakt im Relais hervorzurufen, vor dem sich der Schwimmer befindet.

8. Einheit für die Verwirklichung gemäss Anspruch 7, dadurch gekennzeichnet, dass der Schwimmer (21) durch eine starres Rohr (15) geführt wird;-däs ifin vertikal durchquert.

9. Gerät für die Erzeugung von Lösungen mit gewünschten Konzentrationen anhand von flüssigen Produkten und Verdünnungsmittel, dadurch gekennzeichnet, dass es zwei Einheiten nach einem beliebigen der Ansprüche 4 bis 8 enthält.

## Claims

1. Method of producing solutions in desired concentrations from liquid products and diluent, in which the diluent is first of all fed to and dosed in a dosing container, the liquid products are then dosed separately each in its dosing pump, the different doses being fed one after the other, at predetermined intervals, into an auxiliary container, connected to the container dosing the diluent so that the solution may flow by gravity from the auxiliary container to the dosing container, said doses being introduced into the auxiliary container after the diluent has been stirred by causing it to flow in a closed circuit between the two containers, the stirring being maintained during the whole of the mixing operation, the solution thus obtained being fed into a solution storage reservoir, from which it is fed as needed, a minimum amount of solution being permanently maintained in said storage reservoir.

2. Method according to claim 1, characterized in that the prepared solution is, at the end of the mixing operation, fed from the diluent dosing container to the reservoir in which the prepared solution is stored, first of all by a pump and then by a siphon effect.

3. Method according to claim 1, characterized in that, during the mixing operation, the solution is injected into the auxiliary container, and, at the end of this mixing operation, into the prepared solution storage reservoir, at a low level of the container and of the reservoir, so as to minimize contact between the air and the solution.

4. Unit for putting the method according to claim 1, into practice, which includes an intake of diluent connected by a first pump (7) to a dosing container (2) having a probe (4) for monitoring the liquid level and for controlling the first pump (7), this dosing container being connected to an auxiliary container (3):
- on the one hand, by a first duct allowing gravity feed of the liquid from the auxiliary container to the dosing container,
- on'the other hand, by a second duct provided with a second pump (P1),
the auxiliary container (3) being also connected through dosing pumps (8) and (9) to liquid product storage containers, the dosing container (2) being finally connected by a siphon and a third pump (P2) to a storage reservoir (10), said storage containers and said storage reservoir (10) being provided with liquid level monitoring probes, the probe of the storage reservoir controlling a new cycle when the level of the stock reaches a predetermined minimum.

5. Unit for putting the method according to claim 4, into practice, characterized in that the bottom of the diluent dosing container (2) is extended by a pyramid with the tip directed downwards, so as to allow the solution to flow entirely into the existing tube at its lowest level and connecting the dosing container to said si_{D}hon.

6. fhe unit for putting the method according to claim 4 into practice, characterized in that the liquid levels detected by the probes existing in the containers are remotely displayed by means of a display panel (12).

7. Unit for putting the method according to claims 4 and 6 into practice, characterized in that the probes for monitoring the liquid product level include a tube (14) closed at the bottom, in which is provided a row of flexible blade relays (13), each relay being connected to a resistor, the whole serving as a variable potentiometer (Figure 3), a float (21) having a magnet (16) being provided about this tube so as to cause a contact in the relay in front of which the float is situated.

8. Unit according to claim 7, characterized by the fact that the float (21) is guided by a rigid tube (15) which passes through it vertically.

9. Apparatus for producing solutions in desired concentrations from liquid products and diluent, characterized in that it includes two units according to any one of claims 4 to 8.
